# EUROPÄISCHE PATENTANMELDUNG

(11) **EP 4 105 401 A1**
(43) Veröffentlichungstag der Anmeldung: **21.12.2022**
(21) Anmeldenummer: 21179814.5
(22) Anmeldetag: 16.06.2021
(51) Int. Cl.: E03D 9/16, E03D 11/08

(54) **SPÜLRANDLOSER SANITÄRGEGENSTAND UND VERFAHREN ZUM SPÜLEN EINES SOLCHEN**

(71) Anmelder: Kantor, Georg, 6330 Kufstein (AT)
(72) Erfinder: Kantor, Georg, 6330 Kufstein (AT)
(74) Vertreter: Schwarz & Partner Patentanwälte GmbH

(57) **Zusammenfassung**

Die Erfindung betrifft einen spülrandloser Sanitärgegenstand, insbesondere Toilette, Urinal oder Bidet, umfassend einen Sanitärkörper (1), wobei der Sanitärkörper (1) ein Schüsselbecken (3), welches durch eine Seitenwand (3') im Inneren begrenzt wird, wobei die Seitenwand (9) eine Rückseite (10a), eine Vorderseite (10b), einen ersten Seitenbereich (10c) und einen zweiten Seitenbereich (10d) aufweist, einen Spülwasserauslass (4), durch welchen Abwasser einem Ablaufrohr zuführbar ist und einen ersten und zweiten Spülwassereinlass (5, 6) mit jeweils zumindest einer Öffnung an der Seitenwand (9) des Schüsselbeckens (3), umfasst, wobei der erste Spülwassereinlass (5) an der Rückseite (10a) der Seitenwand (9) angeordnet ist und im Wesentlichen nach unten in das Schüsselbecken (3) gerichtet ist, wobei der zweite Spülwassereinlass (6) tangential im Bereich des oberen Endes des Schüsselbeckens (3) an dem ersten Seitenbereich (10c) der Seitenwand (9) im Wesentlichen mittig zwischen Rückseite (10a) und Vorderseite (10b) angeordnet ist und dazu geeignet ist, eine Rotationsströmung (7) im Schüsselbecken (3) zu erzeugen, wobei der erste Spülwassereinlass (5) im Gebrauch ausgelegt ist, ein Spülwasservolumen das höchstens 10% des gesamten Spülwasservolumens ausmacht zu gestatten und der erste Spülwassereinlass (5) eingerichtet ist, das Spülwasser in Form einer Vorspülung vor dem zweiten Spülwassereinlass (6) in das Schüsselbecken (3) einzuleiten.

## Beschreibung

Die Erfindung betrifft einen spülrandlosen Sanitärgegenstand, insbesondere Toilette, Urinal oder Bidet, umfassend einen Sanitärkörper, wobei der Sanitärkörper ein Schüsselbecken, welches durch eine randlose Seitenwand begrenzt wird, wobei die Seitenwand eine Rückseite, eine Vorderseite, einen ersten Seitenbereich und einen zweiten Seitenbereich aufweist, einen Spülwasserauslass, durch welchen Abwasser einem Ablaufrohr zuführbar ist und einen ersten und zweiten Spülwassereinlass mit jeweils zumindest einer Öffnung an der Seitenwand des Schüsselbeckens, umfasst.

### HINTERGRUND DER ERFINDUNG

Sanitäreinrichtungen, wie Toiletten, Urinale oder Bidets finden ihre Anwendung sowohl im privaten als auch im öffentlichen Bereich. Im sanitären Bereich spielt sowohl im privaten als auch im öffentlichen Bereich die Hygiene und Sauberkeit eine große Rolle. Seit ein paar Jahren haben sich daher spülrandlose Sanitärgegenstände bzw. Sanitärgegenstände mit offenem Rand durchgesetzt, welche eine einfachere Reinigung und eine vollständige Entkeimung der Sanitärgegenstände erlauben. Aufgrund des Fehlens eines Spülrandes, bzw. einer sehr offen gestalteten Innenform können sich keine Bakterien und Viren unter dem Spülrand in einem Bereich festsetzen, welcher bei der Reinigung nicht oder nur ungenügend zugänglich ist. Des Weiteren sind diese Bereich auch nicht durchgehend glasiert, sodass ein Festsetzen von Abfallstoffen noch leichter stattfinden kann

Bei solchen spülrandlosen Sanitäreinrichtungen muss der Spülwassereinlass gegenüber traditionellen Systemen mit Spülrand angepasst werden, da dort der Spülwasserzulauf zumeist im Bereich unterhalb des Spülrands verläuft, welcher durch eine umlaufende Wasserkammer gebildet wird. Innerhalb des Spülrands kann das Wasser zumeist über eine Vielzahl an nach unten in den Schüsselbereich gerichteten Spülöffnungen austreten. Von dort strömt das Wasser entlang der Schüsseloberfläche zum Spülwasserauslass. Die Strömungsrichtung des in die Schüssel eingelassenen Spülwassers weist somit nur Vertikalkomponenten auf, welche im Falle eines Spülrands ausreichen, um die Sanitärschüssel auszuspülen.

Eine solche Spülwasserströmung kann bei spülrandlosen Sanitäreinrichtungen nicht verwendet werden, da durch das Fehlen des Spülrandes eine umlaufende Wasserkammer nicht möglich ist. Damit die Sanitärschüssel dennoch zufriedenstellend ausgespült werden kann, müssen andere Spülwasserströmungskonzepte angewandt werden. Im Stand der Technik sind einige Konzepte mit unterschiedlichen Spülöffnungen bekannt, welche zumeist eine Spülwasserströmung mit einer sogenannten Rotationsspülung erlauben. Dabei handelt es sich um rotierende, wirbelartige Spülwasserströmungen, wobei zumindest eine Spülöffnung das Spülwasser horizontal und tangential zur Schüsseloberfläche zuführt. Die Effektivität der Ausspülung hängt dabei unter anderem von der Ausführung der Schüsseloberfläche, dem Wasservolumen und der Anordnung der Spülöffnungen ab. Die aus dem Stand der Technik bekannten Lösungen weisen unterschiedliche Probleme auf. Durch eine ungünstige Einleitung des Spülwassers kann es zu einem Überspritzen des Spülwassers kommen, auch bei Toiletten, welcheeinen kleinen, vorgezogenen Beckenrand aufweisen. Außerdem kommt es oft zu einer unzureichenden Ausspülung des Schüsselbeckens, da das tangential eingeleitete Spülwasser oft nicht alle Stellen des Beckens erreicht. Viele der spülrandlosen Sanitärgegenstände sind während dem Spülvorgang auch sehr laut, da oft zwei Wasserströme aufeinandertreffen.

Solche spülrandlosen Toiletten werden beispielsweise in EP 3 486 385 A1 und EP 3 215 682 B1 und WO 2015/143391 A1 offenbart. Diese Toiletten weisen alle einen oder zwei Spülwassereinlässe im hinteren Bereich des Beckens auf, welche das Wasser tangential in das Becken einleiten. Durch eine tangentiale Einleitung an diesen Stellen kann jedoch keine vollständige Ausspülung des Beckens garantiert werden und es wird immer Bereiche im Becken geben, welche vom Spülwasser nicht erreicht werden.

Dieser Nachteil wird in EP 3 353 355 B1, EP 2 203 608 B1 und EP 3 705 651 A1 versucht zu umgehen, indem im hinteren Bereich des Beckens ein oder mehrere zusätzliche Spülwassereinlässe vorgesehen sind, welche auch die sonst schwer zugängliche Rückwand des Schüsselbeckens anhand einer vertikal nach unten gerichteten Spülströmung spülen sollen. Die in EP 3 353 355 B1 und EP 2 203 608 B1 offenbarten Sanitäreinrichtungen weisen jedoch den Nachteil auf, dass die beiden seitlichen Spülwassereinlässe ebenfalls im hinteren Bereich des Beckens angeordnet sind und somit eine ausreichende Spülung des vorderen Beckenbereichs nicht garantiert werden kann. EP 3 353 355 B1 weist im vorderen Bereich zusätzlich einen Vorsprung auf, welcher in der Art eines Wellenbrechers die beiden aufeinandertreffenden Spülströme teilt. Dadurch kommt es auch leicht zu einem Überspritzen des Spülwassers. In EP 3 705 651 A1 ist einer der seitlichen Spülwassereinlässe im hinteren Bereich und einer direkt im vorderen Bereich angeordnet. Durch die Geometrie und Anordnung der Spülwassereinlässe muss die Sanitäreinrichtung jedoch einen überstehenden Beckenrand aufweisen und kann nicht komplett randlos ausgeführt werden, um ein Überspritzen zu vermeiden.

Außerdem wird bei modernen, spülrandlosen Sanitäreinrichtungen versucht das Spülwasservolumen einzuschränken, um den gesamten Wasserverbrauch zu senken. Durch diese Wassereinsparung kommt es jedoch sehr häufig zu einer Verstopfung der Abwasserrohre, die aufgrund des geringeren Spülwasservolumens nicht ausreichend ausgespült werden. Somit verkleben die Abflussrohre mit der Zeit sehr stark.

### KURZE BESCHREIBUNG DER ERFINDUNG

Der Erfindung liegt daher die Aufgabe zugrunde, einen spülrandlosen Sanitärgegenstand bereitzustellen, welcher die Nachteile des Stands der Technik überwindet und insbesondere eine effektive Ausspülung des Schüsselbeckens erlaubt und gleichzeitig bei einem geringen Wasserverbrauch eine Verstopfung der Abwasserrohre verhindert.

Gelöst wird diese Aufgabe durch einen spülrandlosen Sanitärgegenstand, insbesondere Toilette, Urinal oder Bidet, umfassend einen Sanitärkörper, wobei der Sanitärkörper
- ein Schüsselbecken, welches durch eine Seitenwand im Inneren begrenzt wird, wobei die Seitenwand eine Rückseite, eine Vorderseite, einen ersten Seitenbereich und einen zweiten Seitenbereich aufweist,
- einen Spülwasserauslass, durch welchen Abwasser einem Ablaufrohr zuführbar ist und
- einen ersten und zweiten Spülwassereinlass mit jeweils zumindest einer Öffnung an der Seitenwand des Schüsselbeckens,
umfasst, wobei der erste Spülwassereinlass an der Rückseite der Seitenwand angeordnet ist und im Wesentlichen nach unten in das Schüsselbecken gerichtet ist, wobei der zweite Spülwassereinlass tangential im Bereich des oberen Endes des Schüsselbeckens an dem ersten Seitenbereich der Seitenwand im Wesentlichen mittig zwischen Rückseite und Vorderseite angeordnet ist und dazu geeignet ist, eine Rotationsströmung im Schüsselbecken zu erzeugen, wobei der erste Spülwassereinlass im Gebrauch ausgelegt ist, ein Spülwasservolumen das höchstens 10% des gesamten Spülwasservolumens ausmacht zu gestatten und der erste Spülwassereinlass eingerichtet ist, das Spülwasser in Form einer Vorspülung vor dem zweiten Spülwassereinlass in das Schüsselbecken einzuleiten.

Durch den erfindungsgemäßen Sanitärgegenstand kann daher eine frühzeitige Benetzung der an den Spülwasserauslass anschließenden Ablaufrohre erfolgen, bevor der eigentliche Hauptspülgang beginnt. Die Vorspülung umfasst nur eine sehr geringe Menge des gesamten Spülwasservolumens eines Spülvorgangs, wodurch die im Schüsselbecken befindlichen Gegenstände von der Vorspülung nicht ausgespült werden. Durch die erfindungsgemäße Anordnung des zweiten Spülwassereinlasses an dem ersten Seitenbereich der Seitenwand werden die Gegenstände durch das aus dem zweiten Spülwassereinlass austretende Spülwasser, welches mindestens 90% des gesamten Spülwasservolumens ausmacht, vollständig ausgespült. Zudem erlaubt die Anordnung, dass das Spülwasser im Wesentlichen an alle Bereiche des Schüsselbeckens gelangt, indem ausgehend von der Öffnung des zweiten Spülwassereinlasses eine Rotationsspülung im Schüsselbecken erzeugt wird. Besonders bevorzugt erfolgt die Ausspülung der Gegenstände durch ungefähr zweidrittel des aus dem zweiten Spülwassereinlass austretenden Spülwasservolumens und das letzte Drittel ermöglicht ein Nachspülen des Schüsselbeckens und der Ablaufrohre. Durch die Anordnung am ersten Seitenbereich wird außerdem ein Überspritzen des Spülwassers über die spülrandlose Seitenwand vermieden. Dadurch, dass zur Hauptspülung des Schüsselbeckens das Spülwasser nur aus einem Spülwassereinlass austritt, treffen an keiner Stelle im Schüsselbecken zwei Spülwasserstrahlen aufeinander, wodurch auch die Geräuschentwicklung bei einer Spülung des erfindungsgemäßen Sanitärgegenstands sehr gering ist.

Die Seitenwand des Schüsselbeckens kann randlos oder mit einem nach Innen gezogenen offenen Rand ausgeführt sein. In beiden Fällen handelt es sich um einen offenen Spülrand, der vorzugsweise durchgehend glasiert ist, und auch die Anhaftung von Rückständen verhindert. Ein offener Spülrand lässt sich zudem besonders einfach und gründlich reinigen, da alle Bereiche zugänglich sind. Mithilfe des in Richtung Schüsselbecken gezogenen offenen Schüsselbeckenrands wird ein Überspritzen des Spülwassers gänzlich verhindert. Somit kann auch vermieden werden, dass Spülwasser durch Vernebelung auf den Beckenrand gelangt und gleichzeitig bildet der Rand eine Sicherheitsstufe für den Wasserlauf.

Durch die Vorspülung kann der Wasserverbrauch insgesamt sehr stark minimiert werden, da durch die Benetzung der Ablaufrohre trotz geringerer Spülwassermenge keine Gegenstände an den Ablaufrohren kleben bleiben. Dies ist ein wesentlicher Nachteil bekannter spülrandloser Toiletten, welche zwar den Spülwasserverbrauch im Vergleich zu herkömmlichen Sanitäreinrichtungen mit Spülrand deutlich senken, jedoch mit der Zeit zu einem Verkleben bzw. Verstopfen der Ablaufrohre führen, da durch die geringe Wassermenge pro Spülgang die Gegenstände nicht vollständig aus den Rohren ausgespült werden. Folglich kommt es zu einer Aushärtung der Gegenstände an den Ablaufrohren, wodurch diese zum Teil auch von nachfolgenden Spülgängen nicht mehr ausgespült werden können. Durch den Einsatz der erfindungsgemäßen Vorspülung kann dieser Nachteil verhindert werden, da an den vorbenetzten Ablaufrohren die Gegenstände nicht festkleben und trotz geringerer Spülwassermenge aus den Rohren ausgespült werden.

Besonders bevorzugt sind die Öffnungen des ersten und zweiten Spülwassereinlasses bündig mit der Seitenwand ausgeführt, sodass im Inneren des Schüsselbeckens keine Vorsprünge oder dergleichen bestehen. Dadurch wird verhindert, dass sich an diesen Vorsprüngen Keime festsetzen und die Reinigung des Schüsselbeckens wird vereinfacht.

In einer weiteren Ausführungsvariante umfasst der Sanitärgegenstand einen Durchflussbegrenzer, wobei der Durchflussbegrenzer am erstem Spülwassereinlass angeordnet ist, wobei der Durchflussbegrenzer eingerichtet ist, die Durchflussmenge durch den ersten Spülwassereinlass zu regulieren. Mit dem Durchflussbegrenzer lässt sich somit die genaue Menge des Spülwassers, welches durch den ersten Spülwassereinlass in das Schüsselbecken eintritt, einstellen. Je nach Form des Schüsselbeckens, Anordnung des Spülwasserauslasses und im Speziellen Anordnung und Form der Ablaufrohre können beispielsweise unterschiedliche Spülwasservolumina notwendig sein, um ein Benetzen der Ablaufrohre zu ermöglichen. Um ein Ausspülen der im Schüsselbecken befindlichen Gegenstände durch das aus dem ersten Spülwassereinlass austretende Spülwasser zu vermeiden, sollte die Gesamtmenge der Vorspülung 10% des gesamten Spülwasservolumens jedoch nicht überschreiten. Mithilfe eines Durchflussbegrenzers lässt sich die Spülwassermenge auch im Nachhinein sehr einfach und variabel einstellen, ohne bauliche Änderungen an dem Sanitärkörper vornehmen zu müssen. So kann mittels demselben Sanitärkörper auch bei unterschiedlich ausgeführten Ablaufrohren eine Benetzung der Ablaufrohre durch die Vorspülung erfolgen.

Weiters kann der Durchflussbegrenzer die Form eines Dosierstopfens aufweisen, welcher in den ersten Spülwassereinlass einbringbar ist und diesen zum Teil abdeckt. In dieser besonders einfachen Ausführungsform des Durchflussbegrenzers kann dieser beispielsweise eine Kappe umfassen und/oder eine Pilzform aufweisen. Die Kappe des Dosierstopfens kann dann den ersten Spülwassereinlass zum Teil abdecken, sodass nur eine geringe Menge des von einem Spülwasserzuführung zugeleiteten Spülwasser durch den ersten Spülwassereinlass in das Schüsselbecken austreten kann.

In einer weiteren Ausführungsvariante weist der erste Spülwassereinlass einen Neigungswinkel von 30 bis 60°, vorzugsweise im Wesentlichen 45°, zu einer senkrechten Montagewand, an welcher der Sanitärgegenstand gewöhnlich montiert wird, auf. Dadurch wird der Weg des Spülwasser zum Spülwasserauslass verkürzt und es kann vorab eine geringe Menge Wasser in die Ablaufrohre für die Vorspülung gelangen. Zudem wird mithilfe der Neigung auch ein Herausspritzen des Spülwasser aus dem Schüsselbecken verhindert.

Besonders bevorzugt ist die Öffnung des ersten Spülwassereinlasses weiter entfernt vom oberen Ende des Schüsselbeckens als die Öffnung des zweiten Spülwassereinlasses angeordnet. Da der erste Spülwassereinlass eine Vorspülung ermöglichen soll, welche der Benetzung der Ablaufrohre und nicht dem Ausspülen von Gegenständen aus dem Schüsselbecken dient, ist es vorteilhaft, wenn die Öffnung des ersten Spülwassereinlass näher zum Spülwasserauslass weist, damit das austretende Spülwasser ohne große Umwege über den Spülwasserauslass zum Ablaufrohr gelangt. Der zweite Spülwassereinlass soll hingegen eine Ausspülung aller Gegenstände aus dem Schüsselbecken ermöglichen und dessen Öffnung muss daher möglichst nahe am oberen Rand des Schüsselbeckens angeordnet sein, sodass das in Form einer Rotationsspülung aus dem zweiten Spülwassereinlass austretende Spülwasser alle Bereiche des Schüsselbeckens erreicht. Besonders bevorzugt wird somit auch der Bereich oberhalb des ersten Spülwassereinlasses vom Spülwasser der Rotationsspülung erreicht.

Außerdem kann der erste Spülwassereinlass einen ersten Kanal umfassen, welcher die Öffnung des ersten Spülwassereinlasses mit einer Spülwasserzuführung fluidleitend verbindet, wobei der erste Kanal in die Rückseite des Schüsselbeckens integriert ist. Bevorzugt ist der Kanal nach unten geneigt, sodass das Spülwasser von der Spülwasserzuführung nach unten geleitet wird und die Öffnung des Kanals bzw. des ersten Spülwassereinlasses unterhalb der Spülwasserzuführung angeordnet ist. Dadurch ist wiederum der Weg, welcher das aus dem ersten Spülwassereinlass austretende Spülwasser im Schüsselbecken zurücklegen muss, minimiert. Zudem kann durch den Querschnitt des Kanals auch das durch den ersten Spülwassereinlass durchgelassene Spülwasservolumen eingestellt werden.

Des Weiteren kann auch der zweite Spülwassereinlass einen zweiten Kanal umfassen, welcher die Öffnung des zweiten Spülwassereinlasses mit einer Spülwasserzuführung fluidleitend verbindet, wobei der zweite Kanal in die Seitenwand des Schüsselbeckens integriert ist und von der Rückseite zum ersten seitlichen Bereich verläuft. Indem ein geschlossener Kanal entlang der Seitenwand des Schüsselbeckens verläuft, weist die Innenseite des Schüsselbeckens wiederum keine Vorsprünge auf, an welchen sich Keime festsetzen können. Außerdem kann das Spülwasser entlang des zweiten Kanals mit einem ausreichenden Druck zur Öffnung des zweiten Spülwassereinlasses geführt werden, an welcher das Spülwasser in dasSchüsselbecken geleitet wird. Der Durchmesser des zweiten Kanals ist vorzugsweise größer als der Durchmesser des ersten Kanals, um ein größeres Spülwasservolumen durch den zweiten Kanal zu gestatten.

Eine Ausführungsvariante sieht vor, dass die Seitenwand des Schüsselbeckens einen oberen, im Wesentlichen senkrechten Teil und einen daran anschließenden unteren, konkav gekrümmten Teil aufweist, wobei der obere Teil der Seitenwand vorzugsweise einen nach Innen gezogenen, offenen Schüsselbeckenrand aufweist und wobei der erste Spülwassereinlass an der Rückseite im unteren Teil und der zweite Spülwassereinlass im ersten Seitenbereich im oberen Teil angeordnet ist. Durch diese Ausgestaltung der Seitenwand kann sich besonders vorteilhaft eine Rotationsströmung im Schüsselbecken ausbilden und ein Überspritzen am oberen Ende des Schüsselbeckens wird vermieden.

Die eingangs gestellte Aufgabe wird auch gelöst durch ein Verfahren zum Spülen eines spülrandlosen Sanitärgegenstands umfassend einen Sanitärkörper mit einem Schüsselbecken und einem darin angeordnetem Spülwasserauslass, wobei das Verfahren die Schritte
- Leiten von Spülwasser von einer Spülwasserzuführung durch einen ersten Spülwassereinlass in einem hinteren Abschnitt des Sanitärkörpers im Wesentlichen vertikal in das Schüsselbecken,
- Benetzen des an den Spülwasserauslass anschließenden Ablaufrohres durch das aus dem ersten Spülwassereinlass austretende Spülwasser,
- Leiten von Spülwasser von einer Spülwasserzuführung durch einen zweiten Spülwassereinlass tangential in einen Bereich zwischen dem hinterem und einem vorderen Abschnitt des Sanitärkörpers in das Schüsselbecken,
- Ausspülen der im Schüsselbecken befindlichen Gegenstände durch aus dem zweiten Spülwassereinlass in Form einer Rotationsspülung austretende Spülwasser, wobei die Gegenstände durch den Spülwasserauslass ausgespült werden,
wobei das aus dem ersten Spülwassereinlass austretende Spülwasservolumen höchstens 10% des gesamten Spülwasservolumens ausmacht.

Durch das erfindungsgemäße Verfahren wird somit verhindert, dass Gegenstände am Ablaufrohr kleben bleiben. Die wird mithilfe der Benetzung der Ablaufrohre durch die Vorspülung, welche vor der Ausspülung der Gegenstände aus dem Schüsselbecken erfolgt, ermöglicht. Die Anordnung des zweiten Spülwasserauslasses ermöglicht im nächsten Schritt das Einleiten des restlichen Spülwassers mit genügend großem Schwung, welches in Form einer Rotationsspülung alle Gegenstände aus dem Schüsselbecken ausspült. Durch die Verwendung der Vorspülung kann dabei der gesamte Wasserverbrauch insgesamt deutlich reduziert werden.

Des Weiteren kann beim erfindungsgemäßen Verfahren beim Ausspülen der im Schüsselbecken befindlichen Gegenstände mindestens die Hälfte, vorzugsweise im Wesentlichen zweidrittel, des aus dem zweiten Spülwassereinlass austretenden Spülwassers die Gegenstände ausspülen, wobei in einem letzten Schritt ein Nachspülen des Schüsselbeckens und der Ablaufrohre durch das restliche Spülwasser erfolgt. Durch die Effektivität der erfindungsgemäßen Rotationsspülung, welche sich durch die Anordnung des zweiten Spülwassereinlasses ergibt, werden die Gegenstände während des Spülvorgangs von einem Teil des aus dem zweiten Spülwassereinlass austretenden Spülwasser komplett ausgespült. Dadurch kann der restliche Teil des Spülwassers als Nachspülung verwendet werden, mit welcher einerseits das Schüsselbecken nachgespült wird und andererseits ein Ausspülen der Gegenstände auch aus dem Ablaufrohr garantiert wird.

### AUSFÜHRLICHE BESCHREIBUNG DER ERFINDUNG

Weitere Vorteile und Details der Erfindung werden nachfolgend anhand der folgenden Figuren und Figurenbeschreibungen erläutert.

Dabei zeigt:
- Fig. 1: eine Draufsicht auf einen erfindungsgemäßen Sanitärgegenstand.
- Fig. 2: eine seitliche Querschnittsdarstellung des Sanitärgegenstands.

Die Erfindung betrifft einen spülrandlosen Sanitärgegenstand wie eine Toilette, ein Bidet oder ein Urinal. Dieser Sanitärgegenstand umfasst wie in Fig. 1 dargestellt einen Sanitärkörper 1, welcher einen vorderen 1' und einen hinteren Abschnitt 1" aufweisen kann. Bevorzugt ist hinteren Abschnitt 1"die Spülwasserzuführung 2 angeordnet. Diese kann über ein Anschlussrohr an ein Wassernetz angeschlossen werden. Zumeist befindest sich ober dem Sanitärgegenstand ein Spülkasten, welcher über ein Wassernetz mit Wasser befüllt werden kann. Bei Betätigung der Spülung wird Wasser aus dem Spülkasten über die Spülwasserzuführung 2 in den Sanitärgegenstand eingeleitet. Außerdem umfasst der Sanitärkörper ein Schüsselbecken 3, welches durch eine spülrandlose Seitenwand 9 im Inneren begrenzt wird. Das Schüsselbecken 3 kann wie in Fig. 1 dargestellt eine im Wesentlichen ovale Grundform aufweisen, es kann aber auch beispielsweise rechteckig oder rund ausgeführt sein. Wie in Fig. 1 und 2 ersichtlich weist die Seitenwand 9 an der Oberseite an keiner Stelle einen Spülrand auf. Die Seitenwand 9 kann einerseits vollkommen randlos ausgeführt sein und andererseits wie in der in Fig. 2 gezeigten Ausführungsvariante auch einen nach Innen gezogenen, offenen Schüsselbeckenrand 9' aufweisen. Ein solcher offener Schüsselbeckenrand 9' ist wie ein randloses Schüsselbecken überall zugänglich und somit sehr einfach und vollständig zu reinigen. Außerdem wird durch den Schüsselbeckenrand 9' ein Überspritzen des Spülwasser vollkommen verhindert. Besonders bevorzugt umfasst die Seitenwand 9 eine Rückseite 10a, eine Vorderseite 10b, einen ersten Seitenbereich 10c und einen zweiten Seitenbereich 10d. Am unteren Ende des Schüsselbeckens 3 ist ein Spülwasserauslass 4 angeordnet, durch welchen das Spülwasser mitsamt ausgespülten Gegenständen einem Ablaufrohr zugeführt werden kann. Der Spülwasserauslass 4 kann in Form eines Siphons ausgeführt sein, um einen Geruchsverschluss der Abwasserleitung zu ermöglichen. Des Weiteren umfasst der erfindungsgemäße Sanitärgegenstand einen ersten Spülwassereinlass 5 und einen zweiten Spülwassereinlass 6, welche jeweils zumindest eine Öffnung an der Seitenwand 9 des Schüsselbeckens 3 aufweisen. Durch diese Öffnungen kann das Spülwasser in das Schüsselbecken 3 geleitet werden, sie erlauben somit eine fluidleitende Verbindung zwischen ersten und zweitem Spülwassereinlass 5, 6 und dem Schüsselbecken 3. Der erste Spülwassereinlass 5 ist an der Rückwand 10a im Wesentlichen nach unten in das Schüsselbecken 3 gerichtet. Durch diesen ersten Spülwassereinlass 5 kann somit eine im Wesentlichen vertikale Spülung entlang der Rückwand 10a des Schüsselbeckens 3 erfolgen. Der zweite Spülwassereinlass 6 ist tangential an der Seitenwand 9 im Bereich des oberen Endes des Schüsselbeckens 3 an dem ersten Seitenbereich 10c der Seitenwand 9 im Wesentlichen mittig zwischen Rückseite 10a und Vorderseite 10b angeordnet. Dieser zweite Spülwassereinlass 6 kann selbstverständlich auch an dem zweiten Seitenbereich 10d äquivalent angeordnet sein. Bevorzugt weisen der erste und zweite Seitenbereich 10c, 10d dieselbe Form auf. Mithilfe des zweiten Spülwassereinlasses 6 lässt sich eine Rotationsströmung 7 im Schüsselbecken 3 erzeugen. Durch die in Fig. 1 ersichtliche Anordnung des zweiten Spülwassereinlasses 6 an der Seitenwand 9 zwischen hinterem und vorderem Abschnitt des Sanitärgegenstands 1", 1' kann der gesamte Innenbereich des Schüsselbeckens 3 von dem aus dem zweiten Spülwassereinlass 6 austretendem Spülwasser erreicht werden. Gleichzeitig wird ein Überspritzen des Spülwassers über den Rand des Schüsselbeckens 3 vermieden, da weder zwei Spülwasserströme aufeinandertreffen, noch das aus dem zweiten Spülwassereinlass 6 austretende Spülwasser sofort an der Vorderwand 10b bzw. an der Rückwand 10a umgelenkt wird. Da aus dem zweiten Spülwassereinlass 6 90% des gesamten Spülwasservolumens austreten, können durch die erfindungsgemäße Anordnung des zweiten Spülwassereinlasses 6 die gesamten, sich im Schüsselbecken 3 befindlichen Gegenstände mit nur einer Spülung über den Spülwasserauslass 4 ausgespült werden. Der erste Spülwassereinlass 5 ist im Gebrauch ausgelegt, um ein Spülwasservolumen das höchstens 10% des gesamten Spülwasservolumens ausmacht zu gestatten. Zusätzlich ist der erste Spülwassereinlass 5 dazu eingerichtet, das Spülwasser in Form einer Vorspülung vor dem zweiten Spülwassereinlass 6 in das Schüsselbecken 3 einzuleiten. Durch diese Vorspülung, welche eine zu geringe Wassermenge aufweist, um jegliche Gegenstände aus dem Schüsselbecken 3 auszuspülen, wird das dem Spülwasserauslass 4 nachfolgende Ablaufrohr vorbenetzt. Dadurch wird verhindert, dass die anschließend mithilfe des aus dem zweiten Spülwassereinlass 6 austretenden Spülwassers ausgespülten Gegenstände an dem Ablaufrohr haften bleiben und langfristig zu einer Verstopfung des Ablaufrohres führen.

Durch die Anordnung des ersten und zweiten Spülwassereinlasses 5, 6 an der Seitenwand 9 des Schüsselbeckens wird automatisch erreicht, dass das über die Spülwasserzuführung 2 zu den Spülwassereinlässen 5, 6 geleitete Spülwasser zuerst aus dem ersten Spülwassereinlass 5, welcher näher an der Spülwasserzuführung 2 angeordnet ist, in das Schüsselbecken 3 austritt. Das aus dem zweiten Spülwasserauslass 6 austretende Spülwasser muss einen längeren Weg zurücklegen, sodass es erst nach erfolgter Vorspülung in Form einer Rotationsspülung in das Schüsselbecken 3 gelangt.

In einer weiteren Ausführungsvariante umfasst der Sanitärgegenstand einen Durchflussbegrenzer 8. Der Durchflussbegrenzer 8 ist zwischen der Spülwasserzuführung 2 und dem erstem Spülwassereinlass 5 angeordnet ist und erlaubt eine Regulierung der Durchflussmenge durch den ersten Spülwassereinlass 5. Somit lässt sich das über den ersten Spülwassereinlass 5 eingeleitete Spülwasservolumen begrenzen, um zu vermeiden, dass mit der Vorspülung bereits Gegenstände aus dem Schüsselbecken 3 ausgespült werden.

Bei dem Durchflussbegrenzer 8 kann es sich um einen Dosierstopfens handeln, welcher in den ersten Spülwassereinlass 5 eingebracht werden kann. Dieser Dosierstopfen kann eine Kappe umfassen, welche einen Teil des Spülwassereinlasses 5 abdeckt und somit das Spülwasservolumen eingrenzt.

## Patentansprüche

1. Spülrandloser Sanitärgegenstand, insbesondere Toilette, Urinal oder Bidet, umfassend einen Sanitärkörper (1), wobei der Sanitärkörper (1)
• ein Schüsselbecken (3), welches durch eine Seitenwand (3') im Inneren begrenzt wird, wobei die Seitenwand (9) eine Rückseite (10a), eine Vorderseite (10b), einen ersten Seitenbereich (10c) und einen zweiten Seitenbereich (10d) aufweist,
• einen Spülwasserauslass (4), durch welchen Abwasser einem Ablaufrohr zuführbar ist und
• einen ersten und zweiten Spülwassereinlass (5, 6) mit jeweils zumindest einer Öffnung an der Seitenwand (9) des Schüsselbeckens (3),
umfasst, **dadurch gekennzeichnet, dass**
der erste Spülwassereinlass (5) an der Rückseite (10a) der Seitenwand (9) angeordnet ist und im Wesentlichen nach unten in das Schüsselbecken (3) gerichtet ist,
wobei der zweite Spülwassereinlass (6) tangential im Bereich des oberen Endes des Schüsselbeckens (3) an dem ersten Seitenbereich (10c) der Seitenwand (9) im Wesentlichen mittig zwischen Rückseite (10a) und Vorderseite (10b) angeordnet ist und dazu geeignet ist, eine Rotationsströmung (7) im Schüsselbecken (3) zu erzeugen,
wobei der erste Spülwassereinlass (5) im Gebrauch ausgelegt ist, ein Spülwasservolumen das höchstens 10% des gesamten Spülwasservolumens ausmacht zu gestatten und der erste Spülwassereinlass (5) eingerichtet ist, das Spülwasser in Form einer Vorspülung vor dem zweiten Spülwassereinlass (6) in das Schüsselbecken (3) einzuleiten.

2. Spülrandloser Sanitärgegenstand nach Anspruch 1, **gekennzeichnet durch** einen Durchflussbegrenzer (8), wobei der Durchflussbegrenzer (8) zwischen Spülwasserzuführung (2) und erstem Spülwassereinlass (5) angeordnet ist, wobei der Durchflussbegrenzer (8) eingerichtet ist, die Durchflussmenge durch den ersten Spülwassereinlass (5) zu regulieren.

3. Spülrandloser Sanitärgegenstand nach Anspruch 2, **dadurch gekennzeichnet, dass** der Durchflussbegrenzer (8) die Form eines Dosierstopfens aufweist, welcher in den ersten Spülwassereinlass (5) einbringbar ist und diesen zum Teil abdeckt.

4. Spülrandloser Sanitärgegenstand nach einem der Ansprüche 1 bis 3, **dadurch gekennzeichnet, dass** der erste Spülwassereinlass (5) einen Neigungswinkel von 30 bis 60°, vorzugsweise im Wesentlichen 45°, zu einer senkrechten Montagewand, an welcher der Sanitärgegenstand gewöhnlich montiert wird, aufweist.

5. Spülrandloser Sanitärgegenstand nach einem der Ansprüche 1 bis 4, **dadurch gekennzeichnet, dass** die Öffnung des ersten Spülwassereinlass (5) weiter entfernt vom oberen Ende des Schüsselbeckens (3) als die Öffnung des zweite Spülwassereinlass (6) angeordnet ist.

6. Spülrandloser Sanitärgegenstand nach einem der Ansprüche 1 bis 5, **dadurch gekennzeichnet, dass** der erste Spülwassereinlass (5) einen ersten Kanal (5') umfasst, welcher die Öffnung des ersten Spülwassereinlasses (5) mit einer Spülwasserzuführung (2) fluidleitend verbindet, wobei der erste Kanal (5') in die Rückseite (10a) des Schüsselbeckens (3) integriert ist.

7. Spülrandloser Sanitärgegenstand nach einem der Ansprüche 1 bis 6, **dadurch gekennzeichnet, dass** der zweite Spülwassereinlass (6) einen zweiten Kanal (6') umfasst, welcher die Öffnung des zweiten Spülwassereinlasses (6) mit einer Spülwasserzuführung (2) fluidleitend verbindet, wobei der zweite Kanal (6') in die Seitenwand (9) des Schüsselbeckens (3) integriert ist und von der Rückseite (10a) zum ersten seitlichen Bereich (10c) verläuft.

8. Spülrandloser Sanitärgegenstand nach einem der Ansprüche 1 bis 7, **dadurch gekennzeichnet, dass** die Seitenwand (9) einen oberen, im Wesentlichen senkrechten Teil und einen daran anschließenden unteren, konkav gekrümmten Teil aufweist, wobei der obere Teil der Seitenwand (9) vorzugsweise einen nach Innen gezogenen, offenen Schüsselbeckenrand (9') aufweist, wobei der erste Spülwassereinlass (5) an der Rückseite (10a) im unteren Teil und der zweite Spülwassereinlass (6) im ersten Seitenbereich (10c) im oberen Teil angeordnet ist.

9. Verfahren zum Spülen eines spülrandlosen Sanitärgegenstands umfassend einen Sanitärkörper (1) mit einem Schüsselbecken (5) und einem darin angeordnetem Spülwasserauslass (4), **gekennzeichnet durch** die Schritte
- Leiten von Spülwasser von einer Spülwasserzuführung (2) durch einen ersten Spülwassereinlass (5) in einem hinteren Abschnitt (1") des Sanitärkörpers (1) im Wesentlichen vertikal in das Schüsselbecken (5),
- Benetzen des an den Spülwasserauslass (4) anschließenden Ablaufrohres durch das aus dem ersten Spülwassereinlass (5) austretende Spülwasser,
- Leiten von Spülwasser von einer Spülwasserzuführung (2) durch einen zweiten Spülwassereinlass (5) tangential in einen Bereich zwischen dem hinterem und einem vorderen Abschnitt (1", 1') des Sanitärkörpers (1) in das Schüsselbecken (5),
- Ausspülen der im Schüsselbecken (5) befindlichen Gegenstände durch aus dem zweiten Spülwassereinlass (6) in Form einer Rotationsspülung (7) austretende Spülwasser, wobei die Gegenstände durch den Spülwasserauslass (4) ausgespült werden,
wobei das aus dem ersten Spülwassereinlass (5) austretende Spülwasservolumen höchstens 10% des gesamten Spülwasservolumens ausmacht.

10. Verfahren nach Anspruch 9, **dadurch gekennzeichnet, dass** beim Ausspülen der im Schüsselbecken (5) befindlichen Gegenstände mindestens die Hälfte, vorzugsweise im Wesentlichen zweidrittel, des aus dem zweiten Spülwassereinlass (6) austretenden Spülwassers die Gegenstände ausspült, wobei in einem letzten Schritt ein Nachspülen des Schüsselbeckens (5) und des Ablaufrohres durch das restliche Spülwasser erfolgt.

## Geänderte Patentansprüche

### Geänderte Patentansprüche gemäss Regel 137(2) EPÜ.

1. Spülrandloser Sanitärgegenstand, insbesondere Toilette, Urinal oder Bidet, umfassend einen Sanitärkörper (1), wobei der Sanitärkörper (1)
• ein Schüsselbecken (3), welches durch eine Seitenwand (9) im Inneren begrenzt wird, wobei die Seitenwand (9) eine Rückseite (10a), eine Vorderseite (10b), einen ersten Seitenbereich (10c) und einen zweiten Seitenbereich (10d) aufweist,
• einen Spülwasserauslass (4), durch welchen Abwasser einem Ablaufrohr zuführbar ist und
• einen ersten und zweiten Spülwassereinlass (5, 6) mit jeweils zumindest einer Öffnung an der Seitenwand (9) des Schüsselbeckens (3),
umfasst, **dadurch gekennzeichnet, dass**
der erste Spülwassereinlass (5) an der Rückseite (10a) der Seitenwand (9) angeordnet ist und im Wesentlichen nach unten in das Schüsselbecken (3) gerichtet ist,
wobei der zweite Spülwassereinlass (6) tangential im Bereich des oberen Endes des Schüsselbeckens (3) an dem ersten Seitenbereich (10c) der Seitenwand (9) im Wesentlichen mittig zwischen Rückseite (10a) und Vorderseite (10b) angeordnet ist und dazu geeignet ist, eine Rotationsströmung (7) im Schüsselbecken (3) zu erzeugen,
wobei der erste Spülwassereinlass (5) im Gebrauch ausgelegt ist, ein Spülwasservolumen das höchstens 10% des gesamten Spülwasservolumens ausmacht zu gestatten und der erste Spülwassereinlass (5) eingerichtet ist, das Spülwasser in Form einer Vorspülung vor dem zweiten Spülwassereinlass (6) in das Schüsselbecken (3) einzuleiten,
wobei ein Durchflussbegrenzer (8) zwischen Spülwasserzuführung (2) und erstem Spülwassereinlass (5) angeordnet ist, wobei der Durchflussbegrenzer (8) eingerichtet ist, die Durchflussmenge durch den ersten Spülwassereinlass (5) zu regulieren.

2. Spülrandloser Sanitärgegenstand nach Anspruch 1, **dadurch gekennzeichnet, dass** der Durchflussbegrenzer (8) die Form eines Dosierstopfens aufweist, welcher in den ersten Spülwassereinlass (5) einbringbar ist und diesen zum Teil abdeckt.

3. Spülrandloser Sanitärgegenstand nach einem der Ansprüche 1 bis 2, **dadurch gekennzeichnet, dass** der erste Spülwassereinlass (5) einen Neigungswinkel von 30 bis 60°, vorzugsweise im Wesentlichen 45°, zu einer senkrechten Montagewand, an welcher der Sanitärgegenstand gewöhnlich montiert wird, aufweist.

4. Spülrandloser Sanitärgegenstand nach einem der Ansprüche 1 bis 3, **dadurch gekennzeichnet, dass** die Öffnung des ersten Spülwassereinlass (5) weiter entfernt vom oberen Ende des Schüsselbeckens (3) als die Öffnung des zweite Spülwassereinlass (6) angeordnet ist.

5. Spülrandloser Sanitärgegenstand nach einem der Ansprüche 1 bis 4, **dadurch gekennzeichnet, dass** der erste Spülwassereinlass (5) einen ersten Kanal umfasst, welcher die Öffnung des ersten Spülwassereinlasses (5) mit einer Spülwasserzuführung (2) fluidleitend verbindet, wobei der erste Kanal in die Rückseite (10a) des Schüsselbeckens (3) integriert ist.

6. Spülrandloser Sanitärgegenstand nach einem der Ansprüche 1 bis 5, **dadurch gekennzeichnet, dass** der zweite Spülwassereinlass (6) einen zweiten Kanal umfasst, welcher die Öffnung des zweiten Spülwassereinlasses (6) mit einer Spülwasserzuführung (2) fluidleitend verbindet, wobei der zweite Kanal in die Seitenwand (9) des Schüsselbeckens (3) integriert ist und von der Rückseite (10a) zum ersten seitlichen Bereich (10c) verläuft.

7. Spülrandloser Sanitärgegenstand nach einem der Ansprüche 1 bis 6, **dadurch gekennzeichnet, dass** die Seitenwand (9) einen oberen, im Wesentlichen senkrechten Teil und einen daran anschließenden unteren, konkav gekrümmten Teil aufweist, wobei der obere Teil der Seitenwand (9) vorzugsweise einen nach Innen gezogenen, offenen Schüsselbeckenrand (9') aufweist, wobei der erste Spülwassereinlass (5) an der Rückseite (10a) im unteren Teil und der zweite Spülwassereinlass (6) im ersten Seitenbereich (10c) im oberen Teil angeordnet ist.

8. Verfahren zum Spülen eines spülrandlosen Sanitärgegenstands umfassend einen Sanitärkörper (1) mit einem Schüsselbecken (5) und einem darin angeordnetem Spülwasserauslass (4), **gekennzeichnet durch** die Schritte
- Leiten von Spülwasser von einer Spülwasserzuführung (2) durch einen ersten Spülwassereinlass (5) in einem hinteren Abschnitt (1") des Sanitärkörpers (1) im Wesentlichen vertikal in das Schüsselbecken (5),
- Benetzen eines an den Spülwasserauslass (4) anschließenden Ablaufrohres durch das aus dem ersten Spülwassereinlass (5) austretende Spülwasser,
- Leiten von Spülwasser von der Spülwasserzuführung (2) durch einen zweiten Spülwassereinlass (5) tangential in einen Bereich zwischen dem hinterem und einem vorderen Abschnitt (1", 1') des Sanitärkörpers (1) in das Schüsselbecken (5),
- Ausspülen der im Schüsselbecken (5) befindlichen Gegenstände durch aus dem zweiten Spülwassereinlass (6) in Form einer Rotationsspülung (7) austretende Spülwasser, wobei die Gegenstände durch den Spülwasserauslass (4) ausgespült werden,
wobei das aus dem ersten Spülwassereinlass (5) austretende Spülwasservolumen höchstens 10% des gesamten Spülwasservolumens ausmacht.

9. Verfahren nach Anspruch 8, **dadurch gekennzeichnet, dass** beim Ausspülen der im Schüsselbecken (5) befindlichen Gegenstände mindestens die Hälfte, vorzugsweise im Wesentlichen zweidrittel, des aus dem zweiten Spülwassereinlass (6) austretenden Spülwassers die Gegenstände ausspült, wobei in einem letzten Schritt ein Nachspülen des Schüsselbeckens (5) und des Ablaufrohres durch das restliche Spülwasser erfolgt.
